# EUROPÄISCHE PATENTSCHRIFT

(11) **EP 1 433 914 B1**
(45) Veröffentlichungstag und Bekanntmachung des Hinweises auf die Patenterteilung: **24.04.2013**
(21) Anmeldenummer: 03029266.8
(22) Anmeldetag: 20.12.2003
(51) Int. Cl.: E06B 3/263, E06B 3/40, E05D 7/082, E05D 11/00

(54) **Schwinglager für Flügel mit einer Aussen-Dämmabdeckung**
Swing support for a window with an external isolation covering
Support pivot pour une fenêtre avec une couverture extérieure d'isolation

(30) Priorität: 20.12.2002 DE 20219822 U
(43) Veröffentlichungstag der Anmeldung: 30.06.2004
(73) Patentinhaber: HAUTAU GmbH, 31691 Helpsen (DE)
(72) Erfinder: Wüstefeld, Wolfgang, 30974 Wennigsen (DE)
(74) Vertreter: Leonhard, Frank Reimund

(56) Entgegenhaltungen:
- DE-A1- 2 403 130
- DE-A1- 2 854 820
- DE-U1- 8 529 278

## Beschreibung

Die Erfindung betrifft ein Schwinglager für Fenster, die um eine horizontale Mittelachse gedreht werden können, ebenso wie ein Verfahren zur Wärmedämmung eines Schwinglagers.

Schwinglager befinden sich etwa in halber Flügelhöhe zwischen den senkrechten Blendrahmen- und Flügelrahmenprofilen. Dabei weisen das Blendrahmen- und das Flügelprofil ein Wechselprofil auf, das im Bereich des Schwinglagers um die Länge des Lagers unterbrochen ist, in Längsrichtung der Profile. Die Wechselprofilenden stoßen jeweils von oben und unten stirnseitig an das Schwinglager an. Dazwischen können Dichtplatten eingelegt sein, vgl. DE-U185 29 278 (HAUTAU) mit der dortigen Fig. 2.

Die Schnittkanten der Wechselprofile sind auf der Rauminnenseite abgedeckt. Auf der Außenseite des Fensters hat der metallische Grundkörper des Schwinglagers Kontakt mit der Außenluft, da er zwischen dem Flügelrahmen- und Blendrahmenprofil freiliegt. Da das Schwinglager aus Metallteilen besteht, entsteht ein unerwünschter Wärmeaustausch zwischen der Außenluft und der Innenraumluft.

Aus der genannten Schrift **DE'278** ist auch eine Schalenbildung zu entnehmen, dort Fig. 5, 6 und dortige Beschreibung Seite 7, dritter Absatz. Diese Schalen umgeben das Schwinglager so, dass es in Richtung nach Außen isoliert werden kann, wobei das obere und untere Ende der dort gezeigten U-Schalen an die in Fig. 2 der genannten Schrift offenbarten horizontal Schaumstoff-Abdeckungen anstoßen, welch letztere die Hohlkammern oder Hohlräume der Rahmenprofile abdichten. Aus der DE-A1 24 03 130 (GU) sind verschiedene andere Varianten bekannt, ein Schwinglager zu isolieren, die mit zusätzlichen Dichtungsstücken, dort 13, 26, und dortigen Dichtungslippen zusammenwirken, die aber nicht mit den Dichtungsprofilen an den Rahmenstücken zusammenwirken.

Es ist **eine Aufgabe der Erfindung,** bei Schwinglagern einen Wärmetausch zwischen Außen und Innen zu mindern, zu sperren oder sogar praktisch vollständig zu verhindern.

Diese Aufgabe wird durch Anspruch 1 oder Anspruch 11 gelöst.

Ein direkter Kontakt der Außenluft mit den Metallteilen des Schwinglagers wird verhindert, weil umlaufende Dichtungen am Blendrahmen und Flügelrahmen dabei, statt direkt auf dem Metall des Schwinglagers aufzuliegen, in der Schließstellung des Schwingflügels mit einer wärmedämmenden Schicht zusammenwirken (Anspruch 1, 11). Um die Funktion des Schwinglagers nicht zu beeinträchtigen, kann die Schicht zweigeteilt sein. Zwischen den beiden Abschnitten bildet sich eine - zur Ebene des Flügels - schräge Trennfuge (Anspruch 3). Die wärmedämmende Schicht und seine beiden Abschnitte können dabei so ausgebildet werden, dass die Weite der Trennfuge in der Flügelschließstellung bevorzugt gegen Null geht (Anspruch 3). Dadurch wird eine zusätzliche Abdichtung erreicht, die aber auch mit einer Zwischenlage erreicht werden kann (Anspruch 8).

Die Breite der "thermischen Schicht" kann variieren (Anspruch 4). Dabei sollte die Breite mindestens so groß sein, dass die umlaufenden Dichtungselemente der Rahmenprofile zuverlässig mit der Schicht in der Schließstellung zusammenwirken können. Die Breite kann sich aber auch über die ganze Breite des Schwinglagers erstrecken.

Die Länge in Richtung längs der Rahmenprofile ist so bemessen, dass die Enden der wärmedämmenden Schicht mit den zwischen den Stirnflächen des Lagers und den Enden der Wechselprofile liegenden Abdichtungslagen abdichtend in Kontakt stehen (Anspruch 6). Diese verlaufen jeweils quer zur Erstreckung der Dämmschicht, im geschlossenen Zustand des Flügels.

Ausführungsbeispiele ergänzen und erläutern die Erfindung.
- **Figur 1**: zeigt den grundsätzlichen Aufbau und den Einbau eines bekannten Schwinglagers, und zwar in einer Schnittebene senkrecht zur Längserstreckung der Rahmenprofile. Die Figur 1 zeigt den bisher üblichen Zustand mit einem direktem Wärmetauschkontakt zwischen der Außenluft "out" und den Metallteilen des Schwinglagers 1.
- **Figur 2**: zeigt in ähnlicher Darstellung wie Figur 1 das gemäß einem Beispiel der Erfindung ausgebildete Schwinglager, bei dem ein direkter Wärmeaustausch zwischen Außenluft und Schwinglager 1 ausgeschlossen ist.
- **Figur 3**: zeigt einen in Richtung der Längserstreckung der Rahmenprofile verlaufenden Schnitt durch das Lager nach Figur 2 in einer geringen Lüftungsstellung des Flügels.

**Figur 1** zeigt den grundsätzlichen Aufbau und die Anordnung, und zwar bei geschlossenem Flügel. Mit 1 ist generell das Schwinglager bezeichnet. Der Flügelrahmen ist 2 und der Blandrahmen 4. Bei 3 sind die im Flügelrahmen angeordneten Glasscheiben angedeutet. Beide Rahmen 2 und 4 weisen umlaufende Dichtungen 6 auf, die mit der Außenfläche 7 des Schwinglagers abdichtend zusammenwirken, wie dies in der geschlossenen Flügelstellung nach Figur 1 gezeigt ist. Zwischen den beiden umlaufenden Dichtungen 6 ist ein Außenflächenbereich 7 nach außen frei sichtbar. Dieser freiliegende Flächenbereich 7 erlaubt somit einen direkten Wärmetausch zwischen der Außenluft und dem metallischen Schwinglager und damit auch einen Wärmedurchgang in Richtung auf das Rauminnere "in". Das Rauminnere ist in Figur 1 mit B und der Außenbereich mit A bezeichnet.

Gemäß der Ausbildung nach dem Beispiel der Erfindung, das in ähnlicher Darstellung wie in Figur 1 in **Figur 2** gezeigt ist, ist an der nach außen weisenden Fläche 7a des metallischen Schwinglagers 1 eine Isolierschicht, insbesondere ein plattenförmiges Element 8 aus isolierendem Material mit einer Breite 10a angebracht. Aus Figur 2 ist ersichtlich, dass die Breite 10a der wärmeisolierenden Lage 8 so bemessen ist, dass beide Dichtungen 6 von Flügelrahmen 2 und Blendrahmen 4 zur Abdichtung mit der Außenseite der Platte 8 in Kontakt treten können. Die Dicke 13 der Lage 8 ist dabei so bemessen, dass in der Schließstellung des Flügels beide umlaufenden Dichtungen 6 in für die Abdichtung ausreichenden Dichtdruck mit der Außenseite der Schicht oder Lage 8 treten können.

Die gezeigte Breite 10a ist die Mindestbreite der Lage 8 aus den zuvor genannten Gründen. Eine größere Breite 10 ist möglich. Die Lage 8 kann sich aber auch über die ganze Breite 10b der Außenfläche 7a des Lagers 1 erstrecken.

Die Dicke der Lage 8 richtet sich nach der Tiefe 12 des Wechselprofils 5 bzw. nach der Tiefe 11 des Schwinglagers, wobei die Tiefe senkrecht zur Ebene des Fensters gemessen wird. Sie ist anwendungsspezifisch unterschiedlich.

Um das Schwingen des Flügels um die Achse 20 des Schwinglagers zu ermöglichen ist die Schicht 8 zweigeteilt, wie dies die Seitenansicht nach **Figur 3** im Schnitt zeigt. Während der in Figur 3 untere Teil 8b seine Lage beibehält, schwenkt der obere Teil 8a zusammen mit den mit dem Flügel um die Achse schwingenden Rahmenteilen. Zwischen diesen wird eine schräg zur Ebene der Rahmen verlaufende Trennfuge 19 gebildet.

Die Teile 8a und 8b können so bemessen sein, dass in der Schließstellung des Flügels die Weite der Trennfuge 19 gegen Null geht, so dass eine durchgehende Wärmeisolierung besteht. Bleibt eine Restfuge, kann sie mit einem nachgiebigen Zwischenstück im geschlossenen Zustand thermisch abgedichtet werden. Das Zwischenstück ist nicht gesondert dargestellt, ist aber an einem der Teile 8a, 8b fixiert.

Die Länge der Schicht 8 in Richtung der Rahmenprofile ist, wie Figur 3 zeigt, so bemessen, dass die oberen und unteren Enden der Teile 8a und 8b in Dichtkontakt treten mit elastischen Dichtlagen 17 und 18, die jeweils zwischen den Enden 15 bzw. 16 der Wechselprofile 5 und den Stirnseiten 21 des Schwinglagers angeordnet sind. Damit wird auch an diesen Stellen eine zuverlässige Abdichtung und Wärmedämmung erreicht.

Die Lage der Trennfuge 19 in Bezug auf die Schwingachse 20 ist so gewählt, dass beim Schwenken des Flügels die Schicht 8 die umlaufende Dichtung des Blendrahmens 4 nicht beschädigen kann.

Die Thermoschicht 8 kann durch kleben, schrauben, nieten oder klipsen an der Außenfläche 7a des Schwinglagers 1 befestigt sein.

## Patentansprüche

1. **Schwinglager** für ein Schwingflügelfenster, bei dem eine nach außen weisende, - in der Einbaulage - zwischen Enden (15,16) von Wechselprofilen (5) von Flügel und Blendrahmen (2,4) liegende Fläche (7a) des Schwinglagers (1) von einer Schicht (8; 8a, 8b) aus einem wärmedämmenden Material bedeckt ist, die so angeordnet und bemessen ist (13,10a), dass - in der Schließstellung des Flügels - umlaufende Dichtungselemente (6) der Rahmen (2, 3) in einem Dichtdruck mit der wärmedämmenden Schicht (8) stehen.

2. Schwinglager nach Anspruch 1, wobei der Dichtdruck für eine Abdichtung ausreichend ist.

3. Schwinglager nach Anspruch 1 oder 2, wobei die wärmedämmende Schicht (8) über eine schräge Trennfuge (19) zweigeteilt ist, wobei die Weite der Trennfuge in der Flügelschließstellung gegen Null geht.

4. Schwinglager nach einem der Ansprüche 1 bis 3, wobei eine Breite (10a) der wärmedämmenden Schicht (8) zwischen einer gesamten Innenbreite (10b) der Wechselprofile (5) und einer Breite (10a) liegt, die mindestens für einen Dichtkontakt mit den umlaufenden Dichtungselementen als Profildichtungen (6) erforderlich ist.

5. Schwinglager nach einem der vorigen Ansprüche, wobei eine Dicke (13) der wärmedämmenden Schicht (8) in Abhängigkeit von einer Tiefe (12) der Wechselprofile (5) oder einer Tiefe (11) des Schwinglagers (1) so bemessen ist, dass sich in der Schließstellung des Flügels ein Kontaktdruck zwischen den umlaufenden Dichtungselementen (6) und der wärmedämmenden Schicht (8) für eine Abdichtung ergibt.

6. Schwinglager nach einem der vorigen Ansprüche, wobei sich die wärmedämmende Schicht (8) in Richtung eines Rahmenverlaufs so weit über das Schwinglager (1) erstreckt, dass die Schichtenden in einem Abdichtungskontakt mit - zwischen Lagerstirnflächen (21) und den Wechselprofil-Enden (15,16) angeordneten Dichtplatten (17,18) stehen.

7. Schwinglager nach Anspruch 1 oder Anspruch 2, wobei zwei Schwinglager (1) je schwenkbarem Flügel vorgesehen sind und jedes zur Außenseite (A;out) mit einer wärmedämmenden Schicht (8; 8a, 8b) thermisch isoliert ist.

8. Schwinglager nach Anspruch 3, wobei ein Spalt der Trennfuge (19) durch eine elastisch nachgebende Zwischenlage geschlossen ist, im geschlossenen Zustand des Flügels (2).

9. Schwinglager nach Anspruch 1 oder Anspruch 2, wobei quer zur Längserstreckung der wärmedämmenden Schicht (8) Zusatzdämmungen (17, 18) vorgesehen sind, welche jeweils mit der Dämmschicht (8) in Kontakt treten.

10. Schwinglager nach einem der vorhergehenden Ansprüche, wobei die wärmedämmende Schicht (8,8a,8b) thermisch isoliert ist.

11. **Verfahren der Wärmedämmung** eines Schwinglagers (1) in einem Schwingflügelfenster, wobei eine zwischen Enden (15,16) von Wechselprofilen (5) von Flügel und Blendrahmen (2,4) liegende, nach außen weisende Fläche (7a) des Schwinglagers (1) von einer wärmedämmenden Schicht (8; 8a, 8b) bedeckt ist, die auf der Fläche (7a) so angeordnet ist und so bemessen ist (13,10a), dass umlaufende Dichtungselemente (6) der Rahmen (2,3) einen Dichtdruck mit der Schicht (8) in der Schließstellung des Flügels hervorrufen.

## Claims

1. Pivot support for a pivoting window, in which a surface (7a) of the pivot support (1) pointing outward and lying between ends (15, 16) of alternating profiles (5) of casement and blind frame (2, 4) - in the installation position - is covered by a layer (8; 8a, 8b) made from a heat-insulating material which is arranged and has dimensions (13, 10a) so that - in the closed position of the casement - annular sealing elements (6) of the frames (2, 3) are in sealing pressure with the heat-insulating layer (8).

2. Pivot support according to claim 1, wherein the sealing pressure is adequate for sealing.

3. Pivot support according to claim 1 or 2, wherein the heat-insulating layer (8) is divided into two via an inclined parting line (19), wherein the width of the parting line in the casement closed position goes towards zero.

4. Pivot support according to one of claims 1 to 3, wherein a width (10a) of the heat-insulating layer (8) lies between a whole inner width (10b) of the alternating profiles (5) and a width (10a) which is required at least for sealing contact with the annular sealing elements as profile seals (6).

5. Pivot support according to one of the previous claims, wherein a thickness (13) of the heat-insulating layer (8) has dimensions as a function of a depth (12) of the alternating profiles (5) or a depth (11) of the pivot support (1) so that in the closed position of the casement, a contact pressure is produced between the annular sealing elements (6) and the heat-insulating layer (8) for sealing.

6. Pivot support according to one of the previous claims, wherein the heat-insulating layer (8) extends in the direction of frame progress so far beyond the pivot support (1) that the layer ends are in sealing contact with sealing plates (17, 18) - arranged between support end-face surfaces (21) and the alternating profile ends (15, 16).

7. Pivot support according to claim 1 or claim 2, wherein two pivot supports (1) are provided for each pivotable casement and each is thermally insulated with respect to the outer side (A; out) by a heat-insulating layer (8; 8a, 8b).

8. Pivot support according to claim 3, wherein a gap in the parting line (19) is closed by a resiliently yielding intermediate layer in the closed state of the casement (2).

9. Pivot support according to claim 1 or claim 2, wherein transversely to the longitudinal extension of the heat-insulating layer (8), additional insulation parts (17, 18) are provided which in each case come into contact with the insulating layer (8).

10. Pivot support according to one of the preceding claims, wherein the heat-insulating layer (8, 8a, 8b) is thermally insulated.

11. Method of heat-insulation of a pivot support (1) in a pivoting window, whereby a surface (7a) of the pivot support (1) lying between ends (15, 16) of alternating profiles (5) of casement and blind frame (2, 4) and pointing outwards is covered by a heat-insulating layer (8; 8a, 8b) which is arranged on the surface (7a) and has dimensions (13, 10a) so that annular sealing elements (6) of the frames (2, 3) cause a sealing pressure with the layer (8) in the closed position of the casement.

## Revendications

1. Support pivot pour une fenêtre battante, dans lequel une face (7a) du support pivot (1) orientée vers l'extérieur - dans la position de montage - et située entre des extrémités (15, 16) de profilés alternatifs (5) du battant et du châssis dormant (2, 4) est recouverte d'une couche (8; 8a, 8b) d'un matériau d'isolation thermique, qui est disposée et dimensionnée d'une manière telle (13, 10a) que - dans la position de fermeture du battant - des éléments d'étanchéité périphériques (6) des châssis (2, 3) se trouver en position de pression ferme avec la couche d'isolation thermique (8).

2. Support pivot selon la revendication 1, dans lequel la pression ferme est suffisante pour assurer une étanchéité.

3. Support pivot selon la revendication 1 ou 2, dans lequel la couche d'isolation thermique (8) est divisée en deux par un joint de séparation oblique (19), dans lequel la largeur du joint de séparation devient nulle dans la position de fermeture du battant.

4. Support pivot selon l'une quelconque des revendications 1 à 3, dans lequel la largeur (10a) de la couche d'isolation thermique (8) est comprise entre une largeur intérieure totale (10b) des profilés alternatifs (5) et une largeur (10a), qui est nécessaire au moins pour un contact ferme avec les éléments d'étanchéité périphériques formant des joints profilés (6).

5. Support pivot selon l'une quelconque des revendications précédentes, dans lequel une épaisseur (13) de la couche d'isolation thermique (8) est dimensionnée en fonction d'une profondeur (12) des profilés alternatifs (5) ou d'une profondeur (11) du support pivot (1), d'une manière telle qu'il s'établisse, dans la position de fermeture du battant, une pression de contact entre les éléments d'étanchéité périphériques (6) et la couche d'isolation thermique (8) pour assurer une étanchéité.

6. Support pivot selon l'une quelconque des revendications précédentes, dans lequel la couche d'isolation thermique (8) s'étend dans la direction d'une extension de châssis tellement loin sur le support pivot (1) que les extrémités de la couche se trouvent en contact d'étanchéité avec des plaques d'étanchéité (17, 18) - disposées entre des faces frontales (21) du support et les extrémités (15, 16) des profilés alternatifs.

7. Support pivot selon la revendication 1 ou la revendication 2, dans lequel il est prévu deux supports pivots (1) par battant pivotant et chacun est isolé thermiquement vers le côté extérieur (A; out) par une couche d'isolation thermique (8; 8a, 8b).

8. Support pivot selon la revendication 3, dans lequel une fente du joint de séparation (19) est fermée par une couche intermédiaire élastiquement souple, dans l'état fermé du battant (2).

9. Support pivot selon la revendication 1 ou la revendication 2, dans lequel il est prévu, transversalement à l'extension longitudinale de la couche d'isolation thermique (8), des isolants supplémentaires (17, 18), qui viennent respectivement en contact avec la couche d'isolation (8).

10. Support pivot selon l'une quelconque des revendications précédentes, dans lequel la couche d'isolation thermique (8; 8a, 8b) est thermiquement isolée.

11. Procédé d'isolation thermique d'un support pivot (1) d'une fenêtre battante, dans lequel une face (7a) du support pivot (1) située entre des extrémités (15, 16) de profilés alternatifs (5) du battant et du châssis dormant (2, 4) et orientée vers l'extérieur est recouverte d'une couche d'isolation thermique (8; 8a, 8b), qui est disposée sur la face (7a) et qui est dimensionnée d'une manière telle (13, 10a) que des éléments d'étanchéité périphériques (6) des châssis (2, 3) provoquer une pression ferme avec la couche (8) dans la position de fermeture du battant.
